# FASCICULE DE BREVET EUROPEEN

(11) **EP 3 362 276 B1**
(45) Date de publication et mention de la délivrance du brevet: **23.09.2020**
(21) Numéro de dépôt: 16794696.1
(22) Date de dépôt: 11.10.2016
(51) Int. Cl.: B31D 1/06, B31B 70/81, B31B 70/86, B31B 160/10

(54) **PROCEDE ET MACHINE POUR FABRIQUER UN SAC COMPORTANT DES POIGNEES**
VERFAHREN UND MASCHINE ZUR HERSTELLUNG EINES BEUTELS MIT GRIFFEN
METHOD AND MACHINE FOR MANUFACTURING A BAG COMPRISING HANDLES

(30) Priorité: 16.10.2015 FR 1559858
(43) Date de publication de la demande: 22.08.2018
(73) Titulaire: Holweg Group, 67120 Molsheim (FR)
(72) Inventeur: FICHTNER, Thomas, 25000 Besançon (FR); SCHALCK, Vincent, 67810 Holtzheim (FR)
(74) Mandataire: Novagraaf Technologies
(86) Numéro de dépôt international: PCT/FR2016/052623
(87) Numéro de publication internationale: WO 2017/064409

(56) Documents cités:
- DE-A1- 1 611 657
- US-A- 5 609 556

## Description

### Domaine technique

La présente invention se rapporte à un procédé et une machine pour fabriquer des sacs tels que des sacs à fond carré, comportant des poignées plates constituées de matériaux pliés, coupés, collés.

### Etat de la technique

On utilise, en particulier dans le commerce, des sacs prévus pour que les clients emportent leurs achats. De tels sacs sont parfois fabriqués en papier, partiellement ou en totalité, et comportent une partie tubulaire ouverte à une extrémité et fermée à l'autre extrémité par un fond, par exemple de forme rectangulaire ou carrée. Ces sacs sont appelés sacs à fond carré. On dote certains de ces sacs de poignées afin de pouvoir les transporter facilement.

On connait par le document US 3,439,591 un procédé de fabrication de sacs comportant de telles poignées. En partant d'une bande de papier continue, on réalise des entailles transversales et on dépose des poignées en forme de U de part et d'autre des entailles, en collant des jambes des poignées sur la bande sur un côté seulement de l'entaille. Des feuilles de renfort sont déposées par collage sur chaque jambe afin de renforcer la liaison avec la paroi du sac. Ensuite, la bande est repliée sur elle-même afin de former un boyau, lequel est débité en tronçons dans le prolongement des entailles. Un fond est formé par pliage et collage de rabats à l'extrémité du tronçon opposée à celle qui porte les poignées. Le sac est ainsi terminé, avec des poignées qui dépassent de l'extrémité ouverte du sac. Ce document montre par ailleurs une station de fabrication de poignées. Une telle machine nécessite une station d'empilage spécifique, du fait de l'encombrement des poignées qui dépassent du corps du sac.

Les poignées sont élaborées sur une station fixe. Lors de cette élaboration, les jambes des poignées sont orientées dans le sens de défilement de la bande. Les jambes sont pincées entre un cylindre qui guide la bande et un transport à segment. L'entraînement des poignées est brutal, les poignées devant passer d'une vitesse très faible à la vitesse de défilement de la bande très rapidement. Cette insertion des poignées est une cause de limitation de la cadence de fabrication des sacs.

Il est proposé dans le document US 5,609,556 de prévoir les poignées de manière à ce qu'elles ne dépassent pas de l'ouverture du sac. Ceci limite l'encombrement du sac pour le stockage et le transport. Pour cela, la poignée est formée sur un tambour rotatif dont la périphérie tangente la trajectoire de la paroi. Le tambour reçoit le long d'une génératrice une bande de matière préalablement coupée formant une lanière qu'il maintient en deux points. La lanière est retenue lors de la rotation du tambour de manière à la plier près des points de maintien selon un pli oblique et former les jambes de la poignée à angle droit par rapport à une traverse maintenue entre les deux points de maintien. Ensuite, les jambes des poignées sont repliées sur elles-mêmes par une station de pliage pour former une base, avant d'être déposées et collées par la base sur la paroi du sac. Au niveau de la station de pliage, une lame portée par un rouleau de pliage marque le pli sur les jambes, ce qui fait se relever les bases. Une barre de pliage qui se déplace plus rapidement que la périphérie du tambour entraîne les bases pour les replier sur les jambes.

Des moyens de maintien fixent temporairement la poignée le long de la paroi du sac, jusqu'à ce que l'utilisateur du sac aille à l'encontre de ces moyens de maintien pour déployer la poignée. Cependant, cette disposition ne permet pas de poser des feuilles de renfort puisque l'espace normalement couvert par de telles feuilles est déjà occupé par la poignée repliée. Ainsi, la charge admise par de tels sacs est limitée. De plus, lors de l'utilisation du sac, on agit à rencontre des moyens de maintien provisoires en écartant les poignées l'une de l'autre. Au final, on exerce une traction concentrée en particulier sur le collage de la base sur la paroi à la jonction avec le reste de la poignée. Cette concentration de la traction est susceptible d'amorcer un déchirement rapide à ce niveau soit de la paroi, soit du collage.

Par ailleurs, l'utilisation d'un tambour pour la pose des poignées permet d'obtenir de plus grandes cadences, puisque la poignée a déjà atteint la vitesse de défilement de la bande.

### Description de l'invention

L'invention vise donc à fournir un procédé de fabrication d'un sac muni de poignées avec ou sans feuilles de renfort permettant de hautes cadences et une machine mettant en œuvre un tel procédé.

Avec ces objectifs en vue, l'invention a pour objet un procédé de fabrication d'un sac selon lequel :
- on fait passer une paroi du sac le long d'un tambour de pose de poignées monté rotatif ;
- on accroche une poignée sur le tambour, des jambes de la poignée s'étendant selon un périmètre du tambour vers l'arrière dans le sens de rotation du tambour, les jambes étant reliées par une traverse ;
- on dépose la poignée sur la paroi ;
caractérisé en ce qu'avant la dépose de la poignée sur la paroi, on retourne complètement celle-ci à l'aide d'un tambour de retournement pour que les jambes soient à l'avant sur le tambour de pose.

En retournant la poignée avant sa pose sur la paroi, la poignée posée sur la paroi a les jambes vers l'avant et la traverse vers l'arrière comme illustré à la figure 7a. Typiquement, les jambes sont collées sur la paroi et les traverses sont situées au-delà du bord du sac. La pose peut être faite avant la séparation des sacs, du côté intérieur ou extérieur du sac. Dans ce cas, la paroi est préalablement entaillée transversalement afin que les poignées soient déposées par-dessus ces entailles, la découpe finale du sac étant effectuée dans le prolongement des entailles. On utilise dans ce cas deux stations de dépose de poignées, disposées côte à côte ou décalées longitudinalement. La pose peut être faite également après la séparation du boyau en tronçons, avant ou après la formation du fond sur les tronçons, et dans ce cas typiquement à l'extérieur de ceux-ci. Comme la pose des poignées est réalisée dans un processus continu, sans accélération brusque de celles-ci, on peut réaliser la pose des poignées à une grande cadence, à plus de 250 pièces à la minute.

Selon une disposition constructive, pour effectuer le retournement, on saisit la traverse de la poignée par le tambour de retournement tangent à la périphérie du tambour de pose, on introduit, grâce à une lame portée par le tambour de retournement, l'extrémité des jambes dans une pince du tambour de pose et on relâche la traverse en ramenant la poignée contre la périphérie du tambour de pose. Le retournement se fait dans la continuité de la rotation du tambour de pose et de celle du tambour de retournement. Aucune accélération brusque n'est conférée à la poignée dans cette opération, ce qui permet d'obtenir une cadence importante. La traverse est éloignée de la périphérie du tambour de pose par le tambour de retournement. En saisissant l'extrémité des jambes, le tambour de pose entraîne celles-ci au-delà de la traverse qui est retenue par le tambour de retournement, de telle sorte que les jambes passent à l'avant.

Selon un perfectionnement, on dépose au moins une feuille de renfort en recouvrant au moins partiellement au moins une jambe avant le retournement de la poignée. Après le retournement, la feuille de renfort sera du côté du tambour de pose, puis recouvrira la ou les jambes en étant collée sur la paroi. Cette technique est applicable pour la pose de poignées à la fois en intérieur ou en extérieur des sacs. La liaison de la poignée avec la paroi est ainsi renforcée.

Selon un autre perfectionnement, on pilote la vitesse de rotation du tambour de pose lors d'une rotation d'un tour pour poser la poignée à la vitesse de la paroi et à l'intervalle séparant deux sacs successifs. Ceci permet d'utiliser le procédé pour fabriquer des sacs de longueur variable, non conditionnée par le périmètre du tambour. Dans la période entre deux poses successives, la vitesse du tambour est libre et peut être ralentie pour laisser passer une plus grande longueur de paroi pour faire des sacs longs, ou au contraire accélérée pour faire des sacs courts. La vitesse est ajustée à nouveau pendant la période de pose pour correspondre à la vitesse de défilement de la paroi.

L'invention a aussi pour objet une machine de fabrication de sacs avec poignées comportant des moyens de transport pour faire passer une paroi du sac le long d'un tambour de pose de poignées monté rotatif, des moyens d'accrochage pour accrocher une poignée sur le tambour, des jambes de la poignée s'étendant selon un périmètre du tambour vers l'arrière dans le sens de rotation du tambour, les jambes étant reliées par une traverse, les moyens d'accrochage étant configurés pour déposer la poignée sur la paroi, caractérisée en ce qu'elle comporte un tambour de retournement pour retourner la poignée avant la dépose de la poignée sur la paroi et pour que les jambes soient à l'avant sur le tambour de pose.

Selon une disposition constructive, pour effectuer le retournement, le tambour de retournement est rotatif et tangent à la périphérie du tambour de pose et comporte une pince de traverse pour saisir la poignée par la traverse lors de son passage entre le tambour de pose et le tambour de retournement et une lame apte à introduire l'extrémité des jambes dans une pince de jambe du tambour de pose, la pince de traverse étant configurée pour relâcher la traverse après le pincement des jambes par la pince de jambe, la machine comportant en outre des moyens de guidage pour ramener la poignée contre la périphérie du tambour de pose après le tambour de retournement et avant la pose de la poignée.

Selon un perfectionnement, la machine comporte une station de dépose de feuille de renfort en amont du tambour de retournement pour déposer au moins une feuille de renfort en recouvrant au moins partiellement au moins une jambe.

Selon un autre perfectionnement, la machine comporte des moyens de pilotage pour piloter la vitesse de rotation du tambour de pose lors d'une rotation d'un tour et poser la poignée à la vitesse de la paroi et à l'intervalle séparant deux sacs successifs.

Selon différents modes de réalisation :
- la machine comporte une station de formation d'un boyau placée en aval du tambour de pose ;
- la machine comporte une station de formation d'un boyau placée en amont du tambour de pose et une station de formation de fond en aval du tambour de pose ;
- la machine comporte une station de formation d'un boyau placée en amont d'une station de formation de fond, laquelle est en amont du tambour de pose.

Selon une variante, la station de retournement est complétée ou remplacée par une station de pliage pour plier et rabattre les jambes en deux parties l'une sur l'autre le long d'une ligne de pliage, la partie côté traverse étant nommée bretelle tandis que la partie restante est appelée la base. Ainsi, le collage de la poignée sur la paroi est fait par les bases, la traverse étant au plus près du fond. Lors de l'utilisation de la station de pliage, la station de retournement est démontée ou n'est pas utilisée. La station de retournement peut aussi être transformée en station de pliage, comme on le verra mieux par la suite. Par cette disposition, la machine peut être utilisée pour la fabrication de différents modèles, avec des poignées droites qui dépassent du bord du sac ou avec des poignées pliées qui ne dépassent pas.

Pour le pliage, selon une disposition constructive, on utilise une barre de guidage se déplaçant plus rapidement que la périphérie du tambour pour entraîner, rabattre et plier les bases sur les bretelles.

En perfectionnement, on utilise aussi une station de pose de feuille de renfort en recouvrant au moins partiellement la base d'au moins une jambe avant le pliage de la base en collant la feuille de renfort sur la base et la paroi.

Selon d'autres dispositions :
- on dépose la feuille de renfort dans une position telle que la feuille de renfort est pliée avec les bases lors de l'opération de pliage. On forme ainsi un rabat sans ajouter de moyens spécifiques pour le plier, en profitant de l'opération de pliage des jambes. Un tel rabat renforce la résistance au déchirement de la feuille de renfort, dans une zone particulièrement sollicitée.
- on encolle des bases avant leur pliage contre la feuille de renfort.

### Brève description des figures

L'invention sera mieux comprise et d'autres particularités et avantages apparaîtront à la lecture de la description qui va suivre, la description faisant référence aux dessins annexés parmi lesquels :
- la figure 1 représente une vue de côté d'une machine de fabrication de sacs conforme à un premier mode de réalisation de l'invention ;
- la figure 2 est une vue similaire à la figure 1 d'une machine selon un deuxième mode de réalisation de l'invention ;
- la figure 2a est une vue similaire à la figure 1 d'une machine selon un troisième mode de réalisation de l'invention ;
- la figure 3 est une vue du détail III de la figure 1 ;
- les figures 4 à 7 sont des vues du détail IV de la figure 3 dans différentes phases du procédé mis en œuvre par la machine ;
- les figures 4a et 7a sont des vues en perspective du tambour de pose dans une position correspondant respectivement à celle des figures 4 et 7 ;
- la figure 8 représente une vue de côté d'une machine de fabrication de sacs conforme à un quatrième mode de réalisation, par modification de la machine selon l'invention et selon une première variante ;
- la figure 8a représente une deuxième variante des premier et troisième modes de réalisation, dans lesquels les stations ne sont pas l'une en regard de l'autre mais décalées, comme dans le deuxième mode de réalisation ;
- les figures 9 à 11 sont des vues en perspective d'un détail de la machine de la figure 8 selon différentes phases de la fabrication ;
- la figure 12 est une vue de côté du détail des figures 9 à 11, dans une phase ultérieure ;
- la figure 13 est une vue en perspective du boyau ayant reçu une poignée selon le quatrième mode de réalisation ;
- la figure 14 est une vue en coupe du sac de la figure 13 selon le plan XIV- XIV;
- les figures 15 et 16 sont des vues similaires respectivement aux figures 9 et 10 lors de la fabrication d'un sac selon une deuxième variante du quatrième mode de réalisation de l'invention ;
- les figures 17 et 18 sont des vues similaires respectivement aux figures 13 et 14 du sac fabriqué selon le procédé des figures 15 et 16.

### DESCRIPTION DETAILLEE

Une machine de fabrication de sacs selon un premier mode de réalisation de l'invention, tel que montrée sur la figure 1, comporte de manière connue en soi une station de formation 9 d'un boyau 1 à partir d'une bande d'un matériau 1a souple tel que du papier brut ou préimprimé, un film d'aluminium ou de plastique ou équivalent ou un mélange de ces matières. La bande de matériau 1a est dévidée d'une bobine sur un dévidoir, non représenté. Elle peut être imprimée préalablement ou à la sortie du dévidoir. Le boyau 1 est formé en général avec des soufflets, mais cette caractéristique n'a pas d'incidence sur l'invention qui pourrait être mise en œuvre sur des sacs sans soufflets. La machine comporte ensuite successivement, dans le sens du transport du boyau 1, deux stations d'encollage 2, deux stations de pose de poignées 3 conformes à l'invention et en regard l'une de l'autre, une station de coupe 6, une station de formation du fond 7 puis une station d'empilage 8. Le document WO 2013/190208 A1 montre un exemple de station de formation du fond 7. Les stations de pose de poignées 3 comportent des tambours de pose 30 placés en regard l'un de l'autre pour déposer des poignées sur l'une et l'autre des parois du boyau 1, de telle sorte que les poignées seront à l'extérieur du sac.

Dans un deuxième mode de réalisation, prévu pour que le sac ait des poignées à l'intérieur et montré sur la figure 2, les poignées 4 sont posées sur la bande de matériau 1a avant la formation du boyau 1. Pour cela, la machine comporte deux stations de pose de poignées 3, disposées de manière décalée à la fois selon la direction de la bande de matériau 1a et transversalement à cette direction.

Dans un troisième mode de réalisation, prévu pour que le sac ait des poignées à l'extérieur et montré sur la figure 2a, les poignées 4 sont posées sur les sacs déjà formés, à la sortie de la station de pliage 7. Pour cela, les deux stations de pose de poignées 3 sont placées en aval de la station de pliage 7, l'une en regard de l'autre.

Dans une variante non représentée, les poignées sont posées après la découpe du boyau en tronçons mais avant la formation du fond.

La figure 8a montre deux stations d'encollage décalées avec chacune un presseur individuel 3a.

Dans ces trois modes de réalisation, les stations de pose de poignées 3 sont arrangées de manière similaire qui va être décrite maintenant en référence aux figures 3 à 6. Chaque poignée 4 comporte une traverse 40 reliant deux jambes 41 sensiblement à angle droit, comme on le voit par exemple sur la figure 9. Chaque tambour de pose 30 est entraîné en rotation de telle sorte que sa vitesse périphérique soit la même que la vitesse de défilement du boyau 1 qui passe devant lui au moment de la dépose des poignées. La station de pose des poignées 3 comporte des moyens d'accrochage pour accrocher la poignée 4 sur le tambour de telle sorte que les jambes 41 de la poignée 4 s'étendent selon un périmètre du tambour 30 vers l'arrière dans le sens de rotation du tambour. En référence à la figure 3, elle comporte en outre un rouleau de distribution 31 pour déposer sur le tambour 30 des lanières qui formeront les poignées 4 par pliage des jambes 41, d'une manière qui n'est pas détaillée ici, optionnellement un dispositif de dépose 33 de feuilles de renfort 5, et un tambour de retournement 37 pour retourner la poignée avant la dépose de la poignée 4 sur la paroi et pour que les jambes 41 soient à l'avant sur le tambour de pose. Le tambour de retournement 37, monté contrarotatif par rapport au tambour de pose, est tangent à la périphérie du tambour de pose 30 et comporte une pince de traverse 370 pour saisir la poignée par la traverse 40 lors de son passage entre le tambour de pose 30 et le tambour de retournement 37 et une lame 371 apte à introduire l'extrémité des jambes 41 dans une pince de jambe 302 du tambour de pose 30. La pince de traverse 370 est configurée pour relâcher la traverse 40 après le pincement des jambes 41 par la pince de jambe 302. La station de pose 3 comporte en outre des moyens de guidage 38 pour ramener la poignée contre la périphérie du tambour de pose 30 après le tambour de retournement 37 et avant la pose de la poignée 4 sur la paroi 1.

La station d'encollage 2 dépose de la colle sur la paroi 1 dans les zones destinées à recevoir les jambes 41 des poignées 4 et l'éventuelle feuille de renfort 5.

Lors du fonctionnement, une lanière est déposée par le rouleau de distribution 31 sur le tambour de pose 30 et maintenue sur celui-ci par les moyens d'accrochage qui pincent la traverse 40, pendant la formation de la poignée 4. Les parties de la lanière de part et d'autre de la traverse 40 sont pliées selon un pli à 45° de manière à former les jambes 41 à 90° par rapport à la traverse 40. Dans le cas où le dispositif de dépose 33 est prévu et opérationnel, de la colle est déposée sur les jambes 41 par le dispositif 32 et une feuille de renfort 5 est déposée sur les jambes 41 de la poignée 4. Lorsque la traverse 40 arrive au niveau du tambour de retournement 37, celle-ci est saisie par la pince de traverse 370 de celui-ci, comme le montre la figure 4, et lâchée par les moyens d'accrochage. Le tambour de retournement 37, en rotation, entraîne avec lui la traverse 40, comme le montre la figure 5. La lame 371 arrive alors au niveau de l'extrémité des jambes 41 et pousse celles-ci entre des mors de la pince de jambe 302. Les mors serrent l'extrémité des jambes 41, tandis que la lame 371 se dégage. La traverse 40 est alors relâchée par la pince de traverse 370 du tambour de retournement 37. Les moyens de guidage 38 font obstacle à la traverse 40 et l'oblige à venir en arrière de la pince de jambe 302 qui retient les jambes 41, comme le montre les figures 6 et 7. L'éventuelle feuille de renfort 5 est ainsi placée entre la périphérie du tambour de pose 30 et les jambes 41. Par la suite, la poignée 4 est complètement retournée, comme le montre la figure 7, puis est déposée sur la paroi 1 qui a reçu localement de la colle.

La figure 8 montre exclusivement la station d'encollage 2 et la station de pose des poignées 3, selon un quatrième mode de réalisation utilisant une machine selon l'invention. Ce mode de réalisation se distingue des trois précédents en ce que la station de pose ne comporte pas de tambour de retournement 37, mais un dispositif d'application de colle 32 suivi d'un dispositif de pliage. En pratique, le tambour de retournement 37 peut être utilisé en neutralisant la pince 370, et en faisant fonctionner la lame 371 avec un décalage avec une autre pince 301. Ainsi, la même machine peut être utilisée pour mettre en œuvre le procédé décrit précédemment ou celui qui va être décrit ci-après.

Dans ce mode de réalisation, les jambes 41 sont divisées en deux parties le long d'une ligne de pliage 410, la partie côté traverse 40 étant nommée bretelle 411 tandis que la partie restante est appelée la base 412.

Les figures 9 à 12 montrent le tambour 30 de manière schématique. Le tambour de pose 30 comporte des pinces 301 permettant de saisir chacune une jambe 41 de la poignée 4 le long des futures lignes de pliage 410 entre la base 412 et la bretelle 411. Au niveau du dispositif d'application de colle 32, de la colle est déposée sur les bases 412. La station 3 comporte en outre une lame de pliage 34 montée rotative et une barre de pliage 35 montée pivotante selon un axe légèrement excentré par rapport à l'axe du tambour 30. La fonction de la lame de pliage 34 peut être réalisée par la lame de pliage 371 du rouleau de retournement 37. La barre de pliage 35 est montée mobile entre une position de recul telle que montrée sur les figures 8 et 10 et une position de pliage représentée sur la figure 12 et en trait mixtes sur la figure 8. La lame de pliage 34 est configurée pour former le pli, ce qui a pour conséquence également de relever les bases 412 après leur passage au droit de la barre de pliage 35 en position de recul, afin que les bases 412 soient entraînées par la barre de pliage 35 dans sa trajectoire vers la position de pliage. La trajectoire de la barre de pliage 35 entre ces deux positions est telle que la barre de pliage 35 se rapproche de la surface du tambour 30 lorsqu'elle passe de la position de recul à la position de pliage. Le tambour de retournement 37 peut remplir le rôle du dispositif 34 en utilisant la lame de pliage 371 et en neutralisant la pince de traverse 370. La barre de pliage 35 peut aussi être amovible, ce qui permet de convertir la même machine en machine selon l'un des trois premiers modes de réalisation en machine selon le quatrième mode de réalisation. Dans ce cas, la pince 302 est par exemple amovible et est remplacée par la pince 301 pour adapter sa position et sa fonctionnalité.

Selon une première variante du quatrième mode de réalisation, la machine comporte en outre un dispositif de pose 33 de feuilles de renfort 5 pour déposer une feuille de renfort 5 sur chaque poignée 4, en couvrant les bretelles 411, comme le montre la figure 9, entre le rouleau de distribution 31 des poignées 4 et la zone de débattement de la barre de pliage 35.

Lors du fonctionnement, le boyau 1 passe entre les deux tambours 30 de pose des poignées 4 et défile dans le sens de la flèche F1, les tambours 30 étant en rotation de manière synchrone au boyau 1. Chaque rouleau de distribution 31 dépose une lanière pour former une poignée 4 sur le tambour 30 qui saisit alors la poignée 4 par les jambes 41 grâce aux pinces 301. La traverse 40 est déposée à l'avant par rapport au sens de rotation du tambour 30. Lors de la rotation du tambour 30, le dispositif d'application de colle 32 dépose de la colle sur les bases 412, le dispositif de dépose 33 dépose la feuille de renfort 5 sur les bretelles 411 de la poignée 4, comme le montre la figure 9. Après que l'extrémité des jambes 41 a dépassé la barre de pliage 35, la lame de pliage 34 soulève les bases 412, tandis que la barre de pliage 35 accélère pour rattraper la poignée 4 en entraînant les bases 412 avec elle, de manière à les rabattre sur les bretelles 411 en emprisonnant la feuille de renfort 5, comme montré sur la figure 11. La barre de pliage 35 arrête son mouvement arrivée à la position de pliage, juste avant l'entrefer 36 entre les deux tambours 30. A cette position, les bases 412 sont placées contre les bretelles 411, comme montré sur la figure 12. Les bases 412 et la feuille de renfort 5 viennent en contact avec la paroi 1 sur lequel le collage s'effectue par pressage, en étant en regard d'une zone encollée 10 déposée sur le boyau préalablement par la station d'encollage 2. Les pinces 301 lâchent les jambes 41 de telle sorte que la poignée 4 est transférée sur le boyau 1. Une zone encollée sur la paroi vient en contact avec la traverse 40 pour ainsi la maintenir contre la paroi, ce qui forme des moyens de maintien 42.

Dans une deuxième variante du quatrième mode de réalisation, représenté sur les figures 15 à 18, la feuille de renfort 5' est déposée dans une position telle qu'elle recouvre les jambes 41 de part et d'autre de la ligne de pliage 410, et donc à la fois sur les bases 412 et sur les bretelles 411, de telle sorte qu'elle est pliée avec les bases 412 lors de l'opération de pliage. Le reste du procédé est identique au quatrième mode de réalisation.

Le sac obtenu permet d'avoir une feuille de renfort 5' collée sur la paroi du sac sur la hauteur des bases 412 et un rabat 50 qui s'étend au-delà de la ligne de pliage 410, comme montré sur la figure 18.

Dans une variante du premier mode de réalisation, non représentée, le pliage des jambes 41 est réalisé sur le rouleau de distribution 31 et non sur le tambour 30. Cette disposition permet que la poignée 4 présente la face opposée une fois déposée sur la paroi 1, en comparaison au mode représenté sur la figure 3. Cette variante est aussi applicable à tous les autres modes de réalisation.

L'invention n'est pas limitée aux modes de réalisation qui viennent d'être décrits à titre d'exemple. La feuille de renfort 5 peut être séparée pour s'appliquer en deux morceaux, un pour chaque base. Elle peut par ailleurs s'étendre sur toute la longueur des bases, voire au-delà ou au contraire en deçà des extrémités opposées à la ligne de pliage. On pourrait déposer les poignées côte-à-côte sur la bande avant la formation du boyau afin que les poignées se retrouvent ensuite à l'intérieur du sac.

La machine peut être adaptée pour recevoir soit le tambour de retournement, soit la station de pliage. La même machine peut ainsi être modifiée facilement pour modifier le type de sacs produits. Mais la machine peut comporter également en périphérie du tambour de pose à la fois le tambour de retournement et le dispositif de pliage, de manière décalée selon la périphérie. Il va de soi que dans cette configuration, ces deux équipements ne sont pas en service simultanément.

Une station d'inversion peut être intercalée entre la station de pose des poignées et la station de formation du boyau. La station d'inversion permet d'inverser le dessus et le dessous de la bande 1a. Ainsi, les poignées posées se retrouvent à l'intérieur ou à l'extérieur du sac.

La poignée pourrait être transportée par des moyens de transport entre le tambour de pose 30 et la paroi 1.

## Revendications

1. Procédé de fabrication d'un sac selon lequel :
- on fait passer une paroi (1, 1a) du sac le long d'un tambour de pose (30) de poignées (4) monté rotatif ;
- on accroche une poignée (4) sur le tambour (30), des jambes (41) de la poignée (4) s'étendant selon un périmètre du tambour (30) vers l'arrière dans le sens de rotation du tambour de pose (30), les jambes (41) étant reliées par une traverse (40) ;
- on dépose la poignée (4) sur la paroi ;
**caractérisé en ce qu'**avant la dépose de la poignée (4) sur la paroi, on retourne complètement celle-ci à l'aide d'un tambour de retournement (37) pour que les jambes (41) soient à l'avant sur le tambour de pose (30).

2. Procédé de fabrication d'un sac selon la revendication 1, selon lequel, pour effectuer le retournement, on saisit la traverse (40) de la poignée (4) par le tambour de retournement (37) tangent à la périphérie du tambour de pose, on introduit, grâce à un lame (371) porté par le tambour de retournement (37), l'extrémité des jambes (41) dans une pince (302) du tambour de pose (30) et on relâche la traverse (40) en ramenant la poignée (4) contre la périphérie du tambour de pose (30).

3. Procédé de fabrication d'un sac selon l'une des revendications 1 ou 2, selon lequel on dépose au moins une feuille de renfort (5) en recouvrant au moins partiellement au moins une jambe (41) avant le retournement de la poignée (4).

4. Procédé selon l'une des revendications précédentes, selon lequel on pilote la vitesse de rotation du tambour de pose (30) lors d'une rotation d'un tour pour poser la poignée (4) à la vitesse de la paroi (1) et à l'intervalle séparant deux sacs successifs.

5. Machine de fabrication de sacs avec poignées comportant des moyens de transport pour faire passer une paroi (1, 1a) du sac le long d'un tambour de pose (30) de poignées (4) monté rotatif, des moyens d'accrochage pour accrocher une poignée (4) sur le tambour de pose (30), des jambes (41) de la poignée (4) s'étendant selon un périmètre du tambour (30) vers l'arrière dans le sens de rotation du tambour (30), les jambes (41) étant reliées par une traverse (40), les moyens d'accrochage étant configurés pour déposer la poignée (4) sur la paroi, **caractérisée en ce qu'**elle comporte un tambour de retournement (37) pour retourner la poignée (4) avant la dépose de la poignée (4) sur la paroi et pour que les jambes soient à l'avant sur le tambour de pose (30) et **en ce qu'**elle est prévue pour mettre en œuvre le procédé selon l'une des revendications 1 à 4.

6. Machine selon la revendication 5, dans laquelle, pour effectuer le retournement, le tambour de retournement (37) est rotatif et tangent à la périphérie du tambour de pose (30) et comporte une pince de traverse (370) pour saisir la poignée (4) par la traverse (40) lors de son passage entre le tambour de pose (30) et le tambour de retournement (37) et une lame (371) apte à introduire l'extrémité des jambes (41) dans une pince de jambe (302) du tambour de pose, la pince de traverse (370) étant configurée pour relâcher la traverse (40) après le pincement des jambes (41) par la pince de jambe, la machine comportant en outre des moyens de guidage (38) pour ramener la poignée (4) contre la périphérie du tambour de pose après le tambour de retournement (37) et avant la pose de la poignée (4).

7. Machine selon la revendication 6, dans laquelle la pince de trasverse (370) est neutralisable et la pince de jambe (302) est monté amovible sur le tambour de pose (30).

8. Machine selon la revendication 7, dans laquelle elle comporte une barre de pliage (35) montée pivotante selon un axe légèrement excentré par rapport à l'axe du tambour de pose (30), et mobile entre une position de recul et une position de pliage de manière à ce que lorsque ladite barre (35) passe de la position de recul à position de pliage, elle se rapproche de la surface du tambour de pose (30), dans laquelle la barre de pliage (35) est monté amovible sur le tambour de pose (30), et dans laquelle le tambour de pose (30) comprend des pinces (301) permettant de saisir chacune une jambe (41) de la poignée (4) le long des futures lignes de pliage (410) sur ladite jambe (41).

9. Machine selon l'une des revendications 5 à 8, **caractérisée en ce qu'**elle comporte une station de dépose de feuille de renfort (5) en amont du tambour de retournement (37) pour déposer au moins une feuille de renfort (5) en recouvrant au moins partiellement au moins une jambe.

10. Machine selon l'une des revendications 5 à 9, **caractérisée en ce qu'**elle comporte des moyens de pilotage pour piloter la vitesse de rotation du tambour de pose (30) lors d'une rotation d'un tour et poser la poignée (4) à la vitesse de la paroi (1) et à l'intervalle séparant deux sacs successifs.

11. Machine selon l'une des revendications 5 à 10, **caractérisée en ce qu'**elle comporte une station de formation d'un boyau (9) placée en aval du tambour de pose.

12. Machine selon l'une des revendications 5 à 10, **caractérisée en ce qu'**elle comporte une station de formation d'un boyau (9) placée en amont du tambour de pose (30) et une station de formation de fond (7) en aval du tambour de pose (30).

13. Machine selon l'une des revendications 5 à 10, **caractérisée en ce qu'**elle comporte une station de formation d'un boyau (9) placée en amont d'une station de formation de fond (7), laquelle est en amont du tambour de pose (30).

## Patentansprüche

1. Verfahren zur Herstellung eines Beutels, gemäß dem:
- eine Wand (1, 1a) des Beutels entlang einer drehbar montierten Trommel (30) zum Anbringen von Griffen (4) geführt wird;
- ein Griff (4) an der Trommel (30) befestigt wird, wobei Schenkel (41) des Griffs (4) sich entlang eines Umfangs der Trommel (30) nach hinten in der Drehrichtung der Anbringtrommel (30) erstrecken, wobei die Schenkel (41) durch einen Steg (40) verbunden sind;
- der Griff (4) auf die Wand aufgebracht wird;
**dadurch gekennzeichnet, dass** vor dem Aufbringen des Griffs (4) auf die Wand dieser mit Hilfe einer Wendetrommel (37) vollständig umgewendet wird, damit die Schenkel (41) sich vorne auf der Anbringtrommel (30) befinden.

2. Verfahren zur Herstellung eines Beutels nach Anspruch 1, wobei der Steg (40) des Griffs (4) durch die den Umfang der Anbringtrommel berührende Wendetrommel (37) zur Durchführung des Umwendens ergriffen wird, das Ende der Schenkel (41) mit Hilfe einer von der Wendetrommel (37) getragenen Lamelle (371) in eine Klemme (302) der Anbringtrommel (30) eingeführt wird, und der Steg (40) losgelassen wird, indem der Griff (4) gegen den Umfang der Anbringtrommel (30) zurückgeführt wird.

3. Verfahren zur Herstellung eines Beutels nach einem der Ansprüche 1 oder 2, wobei mindestens eine Verstärkungsfolie (5) aufgebracht wird, indem mindestens ein Schenkel (41) vor dem Umwenden des Griffs (4) mindestens teilweise bedeckt wird.

4. Verfahren nach einem der vorhergehenden Ansprüche, wobei die Drehgeschwindigkeit der Anbringtrommel (30) bei einer Umdrehung gesteuert wird, um den Griff (4) mit der Geschwindigkeit der Wand (1) und mit dem dem zwei aufeinanderfolgende Beutel trennenden Zwischenraum anzubringen.

5. Maschine zur Herstellung von Beuteln mit Griffen, die Transporteinrichtungen zum Vorbeiführen einer Wand (1, 1a) des Beutels entlang einer drehbar montierten Anbringtrommel (30) von Griffen (4), Befestigungseinrichtungen zum Befestigen eines Griffs (4) auf der Anbringtrommel (30) aufweist, wobei Schenkel (41) des Griffs (4) sich gemäß einem Umfang der Trommel (30) nach hinten in der Drehrichtung der Trommel (30) erstrecken, wobei die Schenkel (41) durch einen Steg (40) verbunden sind, wobei die Befestigungseinrichtungen konfiguriert sind, den Griff (4) auf die Wand aufzubringen, **dadurch gekennzeichnet, dass** sie eine Wendetrommel (37) aufweist, um den Griff (4) vor dem Aufbringen des Griffs (4) auf die Wand umzuwenden und damit die Schenkel sich vorne auf der Anbringtrommel (30) befinden, und dass sie vorgesehen ist, um das Verfahren nach einem der Ansprüche 1 bis 4 durchzuführen.

6. Maschine nach Anspruch 5, wobei zum Ausführen des Umwendens die Wendetrommel (37) drehbar ist und den Umfang der Anbringtrommel (30) berührt und eine Stegklemme (370), um den Griff (4) über den Steg (40) bei seinem Durchgang zwischen der Anbringtrommel (30) und der Wendetrommel (37) zu ergreifen, und eine Lamelle (371) aufweist, die das Ende der Schenkel (41) in eine Schenkelklemme (302) der Anbringtrommel einführen kann, wobei die Stegklemme (370) konfiguriert ist, den Steg (40) nach dem Einklemmen der Schenkel (41) durch die Schenkelklemme loszulassen, wobei die Maschine außerdem Führungseinrichtungen (38) aufweist, um den Griff (4) nach der Wendetrommel (37) und vor dem Aufbringen des Griffs (4) gegen den Umfang der Anbringtrommel zurückzubringen.

7. Maschine nach Anspruch 6, wobei die Stegklemme (370) neutralisierbar ist und die Schenkelklemme (302) lösbar auf die Anbringtrommel (30) montiert ist.

8. Maschine nach Anspruch 7, wobei sie eine Biegestange (35) aufweist, die gemäß einer bezüglich der Achse der Anbringtrommel (30) leicht außermittigen Achse schwenkbar montiert ist, und zwischen einer Rückzugstellung und einer Biegestellung so beweglich ist, dass, wenn die Stange (35) von der Rückzugstellung in die Biegestellung übergeht, sie sich der Fläche der Anbringtrommel (30) annähert, wobei die Biegestange (35) lösbar auf die Anbringtrommel (30) montiert ist, und wobei die Anbringtrommel (30) Klemmen (301) enthält, die es ermöglichen, je einen Schenkel (41) des Griffs (4) entlang der zukünftigen Biegelinien (410) auf dem Schenkel (41) zu ergreifen.

9. Maschine nach einem der Ansprüche 5 bis 8, **dadurch gekennzeichnet, dass** sie eine Station des Aufbringens einer Verstärkungsfolie (5) stromaufwärts vor der Wendetrommel (37) aufweist, um mindestens eine Verstärkungsfolie (5) aufzubringen, indem mindestens ein Schenkel mindestens teilweise bedeckt wird.

10. Maschine nach einem der Ansprüche 5 bis 9, **dadurch gekennzeichnet, dass** sie Steuereinrichtungen aufweist, um die Drehgeschwindigkeit der Anbringtrommel (30) bei einer Umdrehung zu steuern und den Griff (4) mit der Geschwindigkeit der Wand (1) und mit dem zwei aufeinanderfolgende Beutel trennenden Zwischenraum anzubringen.

11. Maschine nach einem der Ansprüche 5 bis 10, **dadurch gekennzeichnet, dass** sie eine Station zum Formen eines Schlauchs (9) aufweist, die stromabwärts hinter der Anbringtrommel platziert ist.

12. Maschine nach einem der Ansprüche 5 bis 10, **dadurch gekennzeichnet, dass** sie eine Station zum Formen eines Schlauchs (9), die stromaufwärts vor der Anbringtrommel (30) platziert ist, und eine Station zum Formen eines Bodens (7) stromabwärts hinter der Anbringtrommel (30) aufweist.

13. Maschine nach einem der Ansprüche 5 bis 10, **dadurch gekennzeichnet, dass** sie eine Station zum Formen eines Schlauchs (9) aufweist, die stromaufwärts vor einer Station zum Formen eines Bodens (7) platziert ist, die sich stromaufwärts vor der Anbringtrommel (30) befindet.

## Claims

1. A method of manufacturing a bag in which:
- a wall (1, 1a) of the bag is made to pass along a rotatably mounted placement drum (30) for placing handles (4);
- a handle (4) is hung on the placement drum (30), legs (41) of the handle (4) extending along a perimeter of the placement drum (30), backward in the direction of rotation of the placement drum (30), the legs (41) being connected by a cross-piece (40);
- the handle (4) is placed on the wall;
**characterized in that** before the handle (4) is placed on the wall, said handle is completely turned by a turning drum (37) so that the legs (41) are placed forward on the placement drum (30).

2. A method of manufacturing a bag according to claim 1, wherein, to carry out the turning, the cross-piece (40) of the handle (4) is grasped by the turning drum (37) tangentially to the periphery of the placement drum, a blade (371) carried by the turning drum (37) inserts the end of the legs (41) in a gripper (302) of the placement drum (30) and the cross-piece (40) is released by bringing the handle (4) against the periphery of the placement drum (30).

3. A method of manufacturing a bag according to one of claims 1 or 2, wherein at least one backing sheet (5) is placed by covering at least partially at least one leg (41) before the turning of the handle (4).

4. A method according to one of the preceding claims, wherein the rotational speed of the placement drum (30) is adjusted during the rotation of one revolution to place the handle (4) at the speed of the wall (1) and at the interval separating two successive bags.

5. A machine for manufacturing bags with handles having conveyance means for passing a wall (1, 1a) of the bag along a rotatably mounted placement drum (30) for placing handles (4), attachment means for attaching a handle (4) on the placement drum (30), legs (41) of the handle (4) extending along a perimeter of the placement drum (30) backward in the direction of the rotation of the placement drum (30), the legs (41) being connected by a cross-piece (40), the attachment means being configured to place the handle (4) on the wall, **characterized in that** it comprises a turning drum (37) to turn the handle (4) before placement of the handle (4) on the wall and the legs are placed forward on the placement drum (30) and **in that** the machine is intended to implement the method according to one of claims 1 to 4.

6. A machine according to claim 5, wherein, to carry out the turning, the turning drum (37) is rotating and tangential to the periphery of the placement drum (30) and comprises a cross-piece gripper (370) to grasp the handle (4) by the cross-piece (40) during its passage between the placement drum (30) and the turning drum (37), and a blade (371) capable of inserting the end of the legs (41) into a gripper (302) of the placement drum, the cross-piece gripper (370) being configured to release the cross-piece (40) after the grasping of the legs (41) by the leg gripper, the machine further comprising guiding means (38) to return the handle (4) against the periphery of the placement drum, after the turning drum (37) and before the laying of the handle (4) on the wall.

7. A machine according to claim 6, wherein the cross-piece gripper (370) can be neutralized and the gripper (302) is removably mounted on the placement drum (30) .

8. A machine according to claim 7, wherein it comprises a folding bar (35) pivotally mounted slightly off-axis with respect to the drum axis (30), and movable between a retracted position and a folding position such that when said folding bar (35) moves from the retracted position to the folding position, it approaches the surface of the drum (30), wherein the folding bar (35) is removably mounted on the placement drum (30), and wherein the placement drum (30) includes grippers (301) for gripping each leg (41) of the handle (4) along future bending lines (410) on said leg (41).

9. A machine according to one of claims 5 to 8, **characterized in that** it comprises a station for placing the backing sheet (5) upstream of the turning drum (37) for placing at least one backing sheet (5) which at least partially covers at least one leg.

10. A machine according to one of claims 5 to 9, **characterized in that** it comprises control means for controlling the rotational speed of the placement drum (30) upon rotation of one revolution and for placing the handle (4) at the speed of the wall (1) and at the interval separating two successive bags.

11. A machine according to one of claims 5 to 10, **characterized in that** it comprises a station for forming a hollow body (9) placed downstream of the placement drum.

12. A machine according to one of claims 5 to 10, **characterized in that** it comprises a station for forming a hollow body (9) placed upstream of the placement drum (30) and a bottom forming station (7) downstream of the placement drum (30).

13. A machine according to one of claims 5 to 10, **characterized in that** it comprises a station for forming a hollow body (9) placed upstream of a bottom forming station (7), which is upstream of the placement drum (30) .
